# EUROPÄISCHE PATENTSCHRIFT

(11) **EP 2 467 865 B1**
(45) Veröffentlichungstag und Bekanntmachung des Hinweises auf die Patenterteilung: **16.07.2014**
(21) Anmeldenummer: 09782027.8
(22) Anmeldetag: 20.08.2009
(51) Int. Cl.: H01H 31/32, H01H 33/42, H01H 33/12, H01H 31/00, H01H 1/38

(54) **TRENNSCHALTER FÜR EINE SCHALTANLAGE**
DISCONNECTOR FOR SWITCHGEAR
SECTIONNEUR POUR UN APPAREILLAGE DE COMMUTATION

(43) Veröffentlichungstag der Anmeldung: 27.06.2012
(73) Patentinhaber: Siemens Aktiengesellschaft, 80333 München (DE)
(72) Erfinder: DRECHSLER, Gerhard, 55118 Mainz (DE); RANE, Tushar Maruti, 91056 Erlangen (DE); GERSTNER, Matthias, 60599 Frankfurt am Main (DE)
(86) Internationale Anmeldenummer: PCT/EP2009/060769
(87) Internationale Veröffentlichungsnummer: WO 2011/020508

(56) Entgegenhaltungen:
- EP-A1- 0 696 040
- EP-A2- 0 201 695
- EP-A2- 0 414 192
- EP-A2- 1 845 540

## Beschreibung

Die Erfindung betrifft einen Trennschalter für eine Schaltanlage mit einem Trennschalterfestkontakt, einem Trennschalterbewegkontakt und einer Trennschalterantriebswelle, welche mittels einer isolierenden Koppelstange mit dem Trennschalterbewegkontakt mechanisch gekoppelt ist, wobei der Trennschalterfestkontakt, der Trennschalterbewegkontakt und das Drehzentrum der Trennschalterantriebswelle linear angeordnet sind und die Trennschalterantriebswelle und die Koppelstange für eine 180°-Drehung der Trennschalterantriebswelle ausgeführt sind.

Ein derartiger Trennschalter ist aus der EP 0 414 192 A2 bekannt.

Aus dem landläufigen Stand der Technik ist es bekannt, bei einer Schaltanlage mit einem Leistungsschalter diesen auf einem Einschub anzuordnen und mit lösbaren Kontakten zu versehen, so dass beim Verfahren des Einschubs aus einer Kontaktstellung in eine Trennstellung durch Lösen der lösbaren Kontakte eine Trennstrecke und somit ein Trennschalter ausgebildet ist.

Aus der DE 10 2007 038 898 B3 ist ein Trennschalter bekannt, bei welchem ein Trennschalterfestkontakt in Form eines Bolzens und ein Trennschalterbewegkontakt in Form einer beweglichen Hülse zum Schalten bzw. Ausbilden einer Trennstrecke vorgesehen sind, wobei die Hülse mit einer Antriebseinrichtung verbunden ist und bewegbar ausgebildet ist.

Aufgabe der vorliegenden Erfindung ist es, einen Trennschalter für eine Schaltanlage auszubilden, welcher einen kompakten und Platz sparenden Aufbau ermöglicht.

Erfindungsgemäß gelöst wird diese Aufgabe bei einem Trennschalter der eingangs genannten Art dadurch, dass die Koppelstange an ihrem oberen Ende drehgelenkig mit dem Trennschalterbewegkontakt und an ihrem unteren Ende drehgelenkig mit einem Ausleger der Trennschalterantriebswelle verbunden ist und einen Isolatorabschnitt und einen Ringsegmentabschnitt aufweist.

Ein derartiger Trennschalter weist einen Platz sparenden und kompakten Aufbau auf, weil alle wesentlichen Elemente linear zueinander angeordnet oder mit anderen Worten auf einer Linie angeordnet sind, so dass bezüglich einer seitlichen Ausdehnung des Trennschalters ein minimaler Platzbedarf benötigt ist. Die Ausbildung der Trennschalterantriebswelle und der Koppelstange für eine 180°-Drehung ist besonders vorteilhaft, weil dadurch zwischen einer Einschaltstellung des Trennschalters mit leitender Verbindung von Trennschalterfestkontakt und Trennschalterbewegkontakt und einer Ausschaltstellung des Trennschalters mit einer Trennstrecke zwischen dem Trennschalterfestkontakt und einem Trennschalterbewegkontakt bei Drehung der Antriebswelle um 180° die Einschaltstellung des Trennschalters und die Ausschaltstellung des Schalters jeweils so genannte Totpunkte der Antriebskinematik darstellen, so dass sich der Antrieb in seinen Endlagen der Einschaltstellung und der Ausschaltstellung des Trennschalters selbst blockiert, und somit auf aufwändige und raumgreifende zusätzliche Verriegelungsmechanismen für den Trennschalter in seiner Einschaltstellung oder in seiner Ausschaltstellung verzichtet werden kann.

Durch einen derartigen Ringsegmentabschnitt der Koppelstange ist ein Platz sparender Aufbau ermöglicht, weil sich dieses Ringsegment der Koppelstange in einer Ausschaltstellung um die Antriebswelle herum angeordnet befindet. Durch den Isolatorabschnitt der Koppelstange ist eine dielektrische Trennung von Kontaktsystem des Trennschalters und Antriebswelle ausgebildet.

In weiterer Ausführung der Erfindung ist der Trennschalterbewegkontakt als in einer leitenden Führungshülse geführter Trennschalterbolzen ausgeführt. Ein derartiger Trennschalterbolzen ist eine besonders einfache Form eines Trennschalterbewegkontaktes, wobei über die leitende Führungshülse einerseits eine mechanische Führung und andererseits eine elektrisch leitende Verbindung des Trennschalterbolzens mit weiteren stromführenden Teilen ermöglicht ist.

In einer bevorzugten Ausführungsform der Erfindung ist der Trennschalterfestkontakt als Hülse zur Aufnahme des Trennschalterbolzens in der geschlossenen Stellung des Trennschalters ausgeführt.

In einer besonders bevorzugten Ausführungsform ist die Führungshülse mit einem Verbindungsmittel leitend verbunden, welches Verbindungsmittel zum Anschluss von Kontakten eines Erdungsschalters und/oder eines Leistungs- oder Lastschalters vorgesehen ist.

Die Erfindung wird im Folgenden anhand der Zeichnung und eines Ausführungsbeispiels mit Bezug auf die beiliegenden Figuren näher erläutert. Es zeigen:
- Figur 1: eine Schnittansicht eines erfindungsgemäßen Trennschalters; und
- Figur 2: eine perspektivische Ansicht eines Ausführungsbeispiels eines erfindungsgemäßen Trennschalters.

Figur 1 zeigt ein Ausführungsbeispiel eines Trennschalters 1 in einer Einschaltstellung. Der Trennschalter 1 umfasst einen Trennschalterfestkontakt 2 in Form einer Hülse sowie einen Trennschalterbewegkontakt 3, welcher als Trennschalterbolzen ausgebildet ist, der in einer Führungshülse 4 mechanisch geführt ist. Die Führungshülse 4 ist leitend mit einem Verbindungsmittel 5 in Form eines flexiblen Strombandes verbunden, welches Verbindungsmittel 5 zum Anschluss bzw. zur elektrisch leitenden Verbindung des Trennschalters 1 mit weiteren Schaltgeräten wie beispielsweise einem Erdungsschalter und/oder einem Leistungs- oder Lastschalter vorgesehen ist. Das Verbindungsmittel 5 weist dazu einen oder mehrere flexible Abschnitte 6 und 7 auf, welche eine Bewegung beispielsweise eines Kontaktes eines figürlich nicht dargestellten Leistungsschalters ermöglicht.

Der Trennschalterbewegkontakt 3 ist weiterhin über eine isolierende Koppelstange mit einer Trennschalterantriebswelle 9 mechanisch gekoppelt, wobei die isolierende Koppelstange 8 an ihrem oberen Ende 10 und an ihrem unteren Ende 11 jeweils drehgelenkig mit dem Trennschalterbewegkontakt 3 bzw. einem Ausleger 12 der Trennschalterantriebswelle 9 verbunden ist, so dass bei einer Drehung der Trennschalterantriebswelle 9 über die drehgelenkige Verbindung der isolierenden Koppelstange 8 mit dem Trennschalterbewegkontakt 3 eine lineare Führung des Trennschalterbewegkontaktes 3 in der Führungshülse 4 zum Überführen aus der in der Figur 1 dargestellten Einschaltstellung des Trennschalters 1 in eine Ausschaltstellung ermöglicht ist, welche mit Bezug auf die Figur 2 näher erläutert wird. Die isolierende Koppelstange 8 weist einen Isolatorabschnitt 13 auf, welcher eine dielektrische Trennung zwischen dem stromführenden Trennschalter 1 und der Trennschalterantriebswelle 9 gewährleistet, sowie einen Ringsegmentabschnitt 14, welcher sich, wie mit Bezug auf die Figur 2 weiter unten näher erläutert, nach Ausführung eines Ausschaltvorganges unter Ausbildung einer Trennstrecke zwischen Trennschalterfestkontakt 2 und Trennschalterbewegkontakt 3 um die Trennschalterantriebswelle 9 herum angeordnet befindet.

Figur 2 zeigt eine perspektivische Ansicht des Trennschalters 1 der Figur 1 mit einer dreiphasigen Ausführung mit Phasen L1, L2 und L3, welche über gleiche Komponenten verfügen und von denen in der Schnittansicht der Figur 1 nur eine Phase L1 dargestellt ist und beschrieben wurde und mit Bezug auf die Figur 2 ebenfalls nur die Phase L1 bezeichnet und beschrieben wird. In der Figur 2 befindet sich der Trennschalter 1 in seiner Ausschaltstellung, das heißt über eine figürlich nicht dargestellte Antriebseinheit wurde eine Drehbewegung in die Trennschalterantriebswelle 9 eingeleitet, so dass über eine 180°-Drehung der Trennschalterantriebswelle 9 sich der Ringsegmentabschnitt 14 um die Trennschalterantriebswelle 9 herum angeordnet befindet und über die 180°-Drehbewegung der Trennschalterantriebswelle 9 der Trennschalterbewegkontakt 3 in Form des Trennschalterbolzens in seiner Ausschaltstellung befindet, so dass zwischen dem Trennschalterbolzen und dem Trennschalterfestkontakt 2 eine Trennstrecke d ausgebildet ist, welche zur dielektrischen Trennung von Trennschalterfestkontakt 2 und Trennschalterbewegkontakt 3 dient. Figürlich nicht dargestellt in der Figur 2 sind mit den Trennschalterfestkontakten 2 verbundene Sammelschienenanschlüsse einer figürlich ebenfalls nicht dargestellten Schaltanlage sowie an dem Verbindungsmittel 5 in Form des Strombandes anschließbare weitere Schaltgeräte wie Erdungs- und/oder Leistungs- oder Lastschalter, welche mit Kabelanschlüssen der Schaltanlage verbindbar sind. Der Trennschalter ist dabei vorgesehen zur dielektrischen Trennung der figürlich nicht dargestellten Sammelschienenanschlüsse von weiteren stromführenden oder spannungsbeaufschlagten Komponenten der Schaltanlage.

Durch die 180°-Drehung der Trennschalterantriebswelle 9 sind die Einschaltstellung des Trennschalters 1, figürlich dargestellt in der Figur 1, sowie die Ausschaltstellung des Trennschalters 1, figürlich dargestellt in der Figur 2, als so genannte Totpunkte der Antriebskinematik ausgebildet, so dass die Kinematik in den Endlagen selbst blockiert ist, ohne weitere aufwändige Verriegelungs- oder Blockademechanismen.

### Bezugszeichenliste

- 1: Trennschalter
- 2: Trennschalterfestkontakt
- 3: Trennschalterbewegkontakt
- 4: Führungshülse
- 5: Verbindungsmittel
- 6, 7: flexible Abschnitte
- 8: isolierende Koppelstange
- 9: Trennschalterantriebswelle
- 10: oberes Ende
- 11: unteres Ende
- 12: Ausleger
- 13: Isolatorabschnitt
- 14: Ringsegmentabschnitt
- d: Trennstrecke
- L1, L2, L3: Phasen

## Patentansprüche

1. Trennschalter (1) für eine Schaltanlage mit einem Trennschalterfestkontakt (2), einem Trennschalterbewegkontakt (3) und einer Trennschalterantriebswelle (9), welche mittels einer isolierenden Koppelstange (8) mit dem Trennschalterbewegkontakt (3) mechanisch gekoppelt ist, wobei der Trennschalterfestkontakt (2), der Trennschalterbewegkontakt (3) und das Drehzentrum der Trennschalterantriebswelle (9) linear angeordnet sind und die Trennschalterantriebswelle (9) und die Koppelstange (8) für eine 180°-Drehung der Trennschalterantriebswelle ausgeführt sind,
**dadurch gekennzeichnet, dass** die Koppelstange (8) an ihrem oberen Ende (10) drehgelenkig mit dem Trennschalterbewegkontakt (3) und an ihrem unteren Ende (11) drehgelenkig mit einem Ausleger (12) der Trennschalterantriebswelle (9) verbunden ist, und einen Isolatorabschnitt (13) und einen Ringsegmentabschnitt (14) aufweist.

2. Trennschalter (1) nach Anspruch,
**dadurch gekennzeichnet, dass** der Trennschalterbewegkontakt (3) als in einer leitenden Führungshülse (4) geführter Trennschalterbolzen ausgeführt ist.

3. Trennschalter (1) nach Anspruch 1 oder 2,
**dadurch gekennzeichnet, dass** der Trennschalterfestkontakt (2) als Hülse zur Aufnahme des Trennschalterbolzens in der geschlossenen Stellung des Trennschalters (1) ausgeführt ist.

4. Trennschalter (1) nach Anspruch 3,
**dadurch gekennzeichnet, dass** die leitende Führungshülse (4) mit einem Verbindungsmittel (5) leitend verbunden, welches Verbindungsmittel (5) zum Anschluss von Kontakten eines Erdungsschalters und/oder eines Leistungs- oder Lastschalters vorgesehen ist.

## Claims

1. Switch disconnector (1) for a switchgear assembly with a switch disconnector fixed contact (2), a switch disconnector moving contact (3) and a switch disconnector drive shaft (9), which is mechanically coupled to the switch disconnector moving contact (3) by means of an insulating coupling rod (8), the switch disconnector fixed contact (2), the switch disconnector moving contact (3) and the center of rotation of the switch disconnector drive shaft (9) being arranged linearly, and the switch disconnector drive shaft (9) and the coupling rod (8) being designed for a 180° rotation of the switch disconnector drive shaft, **characterized in that** the coupling rod (8) is hinge-connected at its upper end (10) to the switch disconnector moving contact (3) and is hinge-connected at its lower end (11) to a crossarm (12) of the switch disconnector drive shaft (9) and has an insulator section (13) and a ring segment section (14).

2. Switch disconnector (1) according to Claim 1, **characterized in that** the switch disconnector moving contact (3) is in the form of a switch disconnector bolt guided in a conductive guide sleeve (4).

3. Switch disconnector (1) according to Claim 1 or 2, **characterized in that** the switch disconnector fixed contact (2) is in the form of a sleeve for receiving the switch disconnector bolt in the closed position of the switch disconnector (1).

4. Switch disconnector (1) according to Claim 3, **characterized in that** the conductive guide sleeve (4) is conductively connected to a connecting means (5), said connecting means (5) being provided for connecting contacts of a grounding switch and/or of a circuit breaker or load breaker.

## Revendications

1. Sectionneur ( 1 ) pour une installation de distribution comprenant un contact ( 2 ) fixe, un contact ( 3 ) mobile et un arbre ( 9 ) d'entraînement qui est accouplé mécaniquement au contact ( 3 ) mobile au moyen d'une barre ( 8 ) isolante d'accouplement, le contact ( 2 ) fixe, le contact ( 3 ) mobile et le centre de rotation de l'arbre ( 9 ) d'entraînement étant disposés linéairement et l'arbre ( 9 ) d'entraînement et la barre ( 8 ) d'accouplement étant réalisés pour une rotation de 180° de l'arbre d'entraînement,
**caractérisé en ce que** la barre ( 8 ) d'accouplement est, à son extrémité ( 10 ) supérieure, articulée à rotation au contact ( 3 ) mobile et, à son extrémité ( 11 ) inférieure, articulée à rotation à un bras ( 12 ) de l'arbre ( 9 ) d'entraînement et a un tronçon ( 13 ) isolant et un tronçon ( 14 ) en segment d'anneau.

2. Sectionneur ( 1 ) suivant la revendication, **caractérisé en ce que** le contact ( 3 ) mobile est réalisé sous la forme d'un axe de sectionneur guidé dans un manchon ( 4 ) conducteur de guidage.

3. Sectionneur ( 1 ) suivant la revendication 1 ou 2, **caractérisé en ce que** le contact ( 2 ) fixe est réalisé sous la forme d'un manchon de réception de l'axe du sectionneur dans la position fermée du sectionneur ( 1 ).

4. Sectionneur ( 1 ) suivant la revendication 3, **caractérisé en ce que** le manchon ( 4 ) conducteur de guidage est relié d'une manière conductrice à un moyen ( 5 ) de liaison, lequel moyen ( 5 ) de liaison est prévu pour la connexion de contacts d'un commutateur de terre et/ou d'un disjoncteur ou d'un interrupteur à coupure en charge.
